# FASCICULE DE BREVET EUROPEEN

(11) **EP 0 412 857 B1**
(45) Date de publication et mention de la délivrance du brevet: **23.12.1992**
(21) Numéro de dépôt: 90401810.8
(22) Date de dépôt: 26.06.1990
(51) Int. Cl.: E06B 3/80, E06B 9/262

(54) **Dispositif pour favoriser le pliage d'un rideau relevable**
Faltenvorderanordnung für Hub-Falttüren
Device assisting in the plying of a raisable screen

(30) Priorité: 11.08.1989 FR 8910803
(43) Date de publication de la demande: 13.02.1991
(62) Demande divisionnaire de: 91400801.6
(73) Titulaire: NERGECO S.A., 43220 Dunières (FR)
(72) Inventeur: Kraeutler, Bernard, F-43220 Dunières (FR)
(74) Mandataire: Pinguet, André

(56) Documents cités:
- EP-A- 0 178 361
- DE-A- 3 328 121
- DE-A- 3 418 534

## Description

La présente invention concerne les portes de manutention du type à rideau relevable, et plus particulièrement les portes relevables en accordéon, comportant un rideau souple avec des barres d'armature horizontales disposées à intervalles réguliers, des sangles de levage fixées à la barre inférieure passant dans des anneaux fixés au moins sur certaines barres, et un élément moteur comprenant un arbre d'enroulement des sangles disposé au-dessus du rideau. Les bords du rideau et/ou les extrémités des barres d'armature peuvent se déplacer dans des glissières formées dans, ou par des montants latéraux qui supportent une traverse horizontale supérieure sur laquelle est monté l'arbre d'enroulement des sangles, et éventuellement un moteur électrique et des organes de commande de ce moteur. Il est connu (EP-A-0178361) de prévoir entre deux barres adjacentes un moyen souple et inextensible en forme générale de bande pour limiter l'écartement desdites deux barres quand le rideau se met en position fermée et ne gêne pas le rapprochement des barres adjacentes pendant la remontée du rideau.

Un des problèmes qui se posent avec ce genre de rideau est le pliage quand le rideau est relevé, pendant le mouvement de levage et en position pliée.

Quand toutes les barres d'armature sont munies d'anneaux dans lesquels passent les sangles de levage, il peut se produire, par exemple sous l'influence d'une pression dûe au vent, que le tissu du rideau se plie mal, entre les barres, ce qui abime le tissu et empêche le rangement correct juxtaposé des barres en position relevée du rideau.

On a proposé de munir seulement une barre sur deux d'anneaux de guidage des sangles (DE-A-3418534). On obtient ainsi le plus souvent un pliage correct grâce au lest constitué par la barre non soulevée ; mais lors du relevage, le paquet de barres formé par les barres sans anneaux pend en-dessous de la barre inférieure à laquelle sont attachées les sangles de levage. En cas de mauvais fonctionnement inopiné, un véhicule ou une personne risque de heurter, ou de recevoir d'en haut ce paquet de barres, et les conséquences peuvent en être graves.

La présente invention a pour but de résoudre ce double problème. L'invention a donc pour objet un dispositif de renforcement pour porte rideau relevable verticalement et pliable en accordéon du type comportant un rideau souple avec des barres d'armature horizontales disposées à intervalles réguliers, des sangles de levage fixées à la barre inférieure passant dans des anneaux de guidage fixés au moins sur certaines barres, et un élément moteur comprenant un arbre d'enroulement des sangles, un moyen souple et inextensible, en forme générale de bande, étant disposé entre chaque paire de bandes adjacentes pour limiter l'écartement desdites deux barres de la paire, remarquable notamment en ce que toutes les barres comportent des anneaux de guidage, dans lesquels passent les sangles de relevage, et en ce que le moyen souple et inextensible est préformé avec une forme pliée ou arrondie dans une direction opposée à la sangle de relevage, de façon à s'allonger sous le poids du rideau, jusqu'à sa longueur maxima inextensible et à revenir automatiquement lors de l'ouverture, à la position de pliage.

De préférence, la structure favorise le pliage dans une ou plusieurs zones intermédiaires situées entre deux zones d'extrémité, la zone d'extrémité supérieure pouvant être plus longue que la zone d'extrémité inférieure, les zones d'extrémité étant relativement peu pliables.

Dans une forme de réalisation, le moyen inextensible est une lame d'acier préformée.

Dans une autre forme de réalisation avantageuse, le moyen inextensible est en matière plastique moulée, et les zones d'extrémité sont formées avec des nervures longitudinales, tandis que la zone intermédiaire de pliage comporte des rainures transversales.

Ainsi, quand le rideau se relève, il forme dans tous les cas des plis réguliers qui pendent sous la barre inférieure. Ces plis sont légers et forment un amortisseur en cas de fausse manoeuvre.

D'autres caractéristiques et avantages de l'invention apparaîtront au cours de la description suivante, donnée à titre d'exemple non limitatif, en regard des dessins ci-joints, et qui fera bien comprendre comment l'invention peut être réalisée.

Sur les dessins,
la figure 1 est une vue en perspective d'un exemple de porte rideau à laquelle s'applique la présente invention ;
la figure 2 est une vue en perspective d'un exemple de dispositif de renforcement selon l'invention, en matière plastique moulée ; et
la figure 3 est une vue en coupe partielle d'un rideau selon l'invention en position partiellement relevée.

Pour situer la présente invention, on a représenté sur la figure 1 une porte rideau d'un type classique. Un rideau 1 est renforcé par des barres d'armature horizontales 2 disposées à intervalles réguliers. Des sangles de levage 3 sont fixées à la barre inférieure 2A et passent dans des anneaux 4 fixés aux autres barres. Un élément moteur comprend un arbre 5 d'enroulement des sangles et un moteur 6, en pratique un moteur électrique, avec une transmission 7. D'autres éléments tels que fins de course, relais etc. sont classiques et pour cela non représentés. Les extrémités des barres, et éventuellement les bords du rideau, se déplacent dans des glissières 8, 9 formées dans, ou constituées par, des montants latéraux verticaux. Une traverse supérieure 10, constituée ici par deux poutrelles, réunit les parties supérieures des montants et supportent l'arbre 5 d'enroulement des sangles. Le moteur 6, 7 peut aussi être placé sur cette traverse. Fréquemment, le rideau 1 est en matière plastique souple non armée, et le poids des barres, avec leur inertie, peut provoquer la déformation et l'allongement du tissu du rideau. On a prévu pour cela des sangles de renforcement 11, dites d'équidistances, placées contre le rideau et fixées à chaque barre.

Lorsque l'arbre 5 enroule les sangles, la barre inférieure 2A est relevée, et en arrivant par intervalles consécutifs à chaque barre successive, elle entraîne une, puis deux, etc. toutes les barres jusqu'en haut. Le rideau 1 se replie entre les barres. S'il se replie du côté opposé aux sangles de levage 2, les plis se forment bien, le tissu du rideau n'est pas pincé et les barres, en fin de levage, se placent les unes contre les autres avec un encombrement réduit en haut du portique. Mais si, par exemple, un vent, ou une pression d'air, pousse le rideau contre les sangles de relevage, le pliage se fait mal. Le tissu du rideau est pincé, se détériore, et les barres en fin de levage sont séparées par des paquets de plis mal formés. C'est pour éviter cet inconvénient qu'est prévue la présente invention.

Conformément à la présente invention, il est prévu, comme représenté sur la figure 1, que toutes les barres 2 comportent au droit de chaque sangle de levage 3 des anneaux 4 dans lesquels passent lesdites sangles de levage et chaque élément 11A de sangle d'équidistance 11, entre deux barres adjacentes, a une structure souple, inextensible, favorisant son pliage en direction opposée à la sangle de relevage, ledit élément de sangle d'équidistance étant fixé au tissu du rideau ou placé du même côté que la sangle de levage, les deux extrémités de chaque élément 11A étant fixées aux deux barres adjacentes.

Chaque élément peut par exemple être une lame mince d'acier à ressort souple préformée, qui se met à plat facilement quand le rideau est tendu verticalement, et qui s'incurve dans la direction désirée quand la barre d'en dessous est soulevée. Ce peut aussi être une bande de plastique moulée dans la forme du pli souhaité.

Sur la figure 2, l'élément d'équidistance représenté est en matière plastique moulée, par exemple du polypropylène, du polyuréthane, du chlorure de polyvinyle ou similaires. Il a une forme générale de bande dont les extrémités 11B, 11C sont prévues pour être fixées aux barres adjacentes, par exemple au moyen de manchons appropriés. La partie médiane 15, destinée à former le pliage ou à l'orienter, présente d'un côté (celui qui est placé vers l'avant sur la figure 1) une surface lisse tandis que l'autre côté est formé avec des fentes ou des rainures transversales 15A favorisant le pliage qui rapproche les deux extrémités vers le bas sur la figure 2. Par contre, la fermeture des fentes 15A empêche la bande de se plier en sens inverse. La pièce peut en outre être moulée avec une certaine courbure ou préformation, facilitant encore le pliage dans le bon sens. Les zones d'extrémité 16, 17 de la bande sont rigidifiées par des rainures ou nervures longitudinales 16A, 17A, sur une ou deux faces, pour obtenir un pliage comme représenté sur la figure 3, qui représente en coupe schématique le rideau partiellement remonté. On voit qu'il peut être avantageux de prévoir la partie rigide supérieure 16 plus longue que la partie rigide inférieure 17 de part et d'autre de la partie pliable 15, compte tenu du décalage dû aux barres.

## Revendications

1. Dispositif de renforcement pour porte rideau relevable verticalement et pliable en accordéon du type comportant un rideau souple (1) avec des barres d'armature horizontales (2) disposées à intervalles réguliers, des sangles de levage (3) fixées à la barre inférieure passant dans des anneaux de guidage (4) fixés au moins sur certaines barres, et un élément moteur comprenant un arbre d'enroulement (5) des sangles, un moyen souple et inextensible (11), en forme générale de bande, disposé entre chaque barres adjacentes pour limiter l'écartement desdites barres, caractérisé en ce que toutes les barres comportent des anneaux de guidage (4), dans lesquels passent les sangles (3) de relevage, et en ce que le moyen souple et inextensible est préformé avec une forme pliée ou arrondie dans une direction opposée à la sangle de relevage, de façon à s'allonger sous le poids du rideau, jusqu'à sa longueur maxima inextensible et à revenir automatiquement lors de l'ouverture, à la position de pliage.

2. Dispositif de renforcement selon la revendication 1, caractérisé en ce qu'une structure favorise le pliage dans au moins une zone intermédiaire (15) située entre deux zones d'extrémité (16, 17), la zone d'extrémité supérieure (16) pouvant être plus longue que la zone d'extrémité inférieure (17).

3. Dispositif de renforcement selon la revendication 1, caractérisé en ce que l'élément inextensible est une lame d'acier à ressort souple préformée.

4. Dispositif de renforcement selon la revendication 1, caractérisé en ce que l'élément inextensible est en matière plastique moulée, notamment du polypropylène, polyuréthane, polychlorure de vinyle.

5. Dispositif de renforcement selon la revendication 4, caractérisé en ce que les zones d'extrémité (16, 17) comportent des renforcements longitudinaux tels que des rainures ou nervures longitudinales (16A, 17A).

6. Dispositif de renforcement selon la revendication 4, caractérisé en ce que la zone intermédiaire (15) comporte des fentes ou rainures (15A) transversales sur une face pour favoriser le pliage avec lesdites fentes à l'extérieur du pli.

## Patentansprüche

1. Verstärkungsvorrichtung für eine senkrecht bewegliche Rollladen-Hubtür mit Zickzackfaltung, die einen weichen Rolladen (1) mit in regelmäßigen Abständen angeordneten waagrechten Armierungsstangen (2), wobei Hebegurte (3), die an der unteren Stange befestigt sind, durch Führungsringe (4) verlaufen, die an mindestens einigen Stangen befestigt sind, und ein Antriebselement aufweist, das eine Aufrollwelle (5) für die Gurte (5) enthält, wobei ein weiches und unausdehnbares allgemein bandförmiges Mittel (11) zwischen allen benachbarten Stangen angeordnet ist, um den Abstand dieser Stangen zu begrenzen, dadurch gekennzeichnet, daß alle Stangen Führungsringe (4) aufweisen, durch die die Hebegurte (3) verlaufen, und daß das weiche und unausdehnbare Mittel mit einer gefältelten oder abgerundeten Form in einer zum Hebegurt entgegengesetzten Richtung vorgeformt ist, um sich unter dem Gewicht des Rolladens bis zu seiner maximalen unausdehnbaren Länge zu verlängern und bei der Öffnung automatisch in die Faltposition zurückzukehren.

2. Verstärkungsvorrichtung nach Anspruch 1, dadurch gekennzeichnet, daß eine Struktur das Falten in mindestens einem Zwischenbereich (15) zwischen zwei Endbereichen (16, 17) begünstigt, wobei der obere Endbereich (16) länger als der untere Endbereich (17) sein kann.

3. Verstärkungsvorrichtung nach Anspruch 1, dadurch gekennzeichnet, daß das unausdehnbare Element eine vorgeformte Stahlklinge mit weicher Feder ist.

4. Verstärkungsvorrichtung nach Anspruch 1, dadurch gekennzeichnet, daß das unausdehnbare Element aus gegossenem Kunststoffmaterial ist, insbesondere aus Polypropylen, Polyurethan, Vinylpolychlorid.

5. Verstärkungsvorrichtung nach Anspruch 4, dadurch gekennzeichnet, daß die Endbereiche (16, 17) Längsverstärkungen wie Nuten oder Längsrippen (16A, 17A) aufweisen.

6. Verstärkungsvorrichtung nach Anspruch 4, dadurch gekennzeichnet, daß der Zwischenbereich (15) auf einer Seite Querschlitze oder -nuten (15A) aufweist, um mit diesen Schlitzen das Falten außerhalb der Falzung zu begünstigen.

## Claims

1. A Reinforcement device for vertically raisable goods-handling door and foldable concertina-like, comprising a flexible curtain (1) having reinforcing horizontal bars (2) disposed at regular intervals, lifting straps (3) fixed to the bottom bar and passing through guide rings (4) affixed at least to certain bars, and a drive unit including a strap winding shaft (5), a flexible and inextensible means (11) generally in the form of a strip, disposed between each adjacent bars for limiting the spacing between said bars, characterized in that all bars comprise guide rings (4) through which the lifting straps (3) pass, and in that the flexible and inextensible means is preformed in a folded and rounded form in an opposed direction to the lifting strap, so as to be deployed, under the weight of the curtain, to its maximum inextensible length and to return to the folding position when the door is opened.

2. A reinforcement device according to claim 1, characterized in that a structure facilitates folding in, at least, one intermediate zone (15) situated between two end zones (16, 17), the tops end zone (16) being possibly longer than that the bottom end zone (17).

3. A reinforcement device according to claim 1, characterized in that the inextensible means is a strip of flexible preformed spring steel.

4. A reinforcement device according to claim 1, characterized in that the inextensible element is made of molded plastic material, e.g. polypropylène, polyurethane, polyvinyl chloride.

5. A reinforcement device according to claim 4, characterized in that the end zones (16, 17) include longitudinal reinforcements like longitudinal grooves or ribs (16A, 17A).

6. A reinforcement device according to claim 4 characterized in that intermediate zone ( 15 ) includes transverse slots or grooves (15A) on one face for facilitating folding, said slots being on the outside of the fold.
